# FASCICULE DE BREVET EUROPEEN

(11) **EP 1 661 070 B1**
(45) Date de publication et mention de la délivrance du brevet: **19.09.2012**
(21) Numéro de dépôt: 04767789.3
(22) Date de dépôt: 27.07.2004
(51) Int. Cl.: G06M 1/04

(54) **INDICATEUR DE DOSES POUR DISPOSITIF DE DISTRIBUTION DE PRODUIT FLUIDE**
INDIKATOR VON DOSEN FÜR EINE FLÜSSIGPRODUKT-VERTEILUNGSEINRICHTUNG
INDICATOR OF DOSES FOR A LIQUID PRODUCT DISTRIBUTION DEVICE

(30) Priorité: 12.08.2003 FR 0309886
(43) Date de publication de la demande: 31.05.2006
(73) Titulaire: Aptar France SAS, 27110 Le Neubourg (FR)
(72) Inventeur: STRADELLA, Fabio, I-16032 Camogli (IT); STRADELLA, Giuseppe, I-16032 Camogli (IT)
(74) Mandataire: CAPRI
(86) Numéro de dépôt international: PCT/FR2004/002007
(87) Numéro de publication internationale: WO 2005/020138

(56) Documents cités:
- DE-A- 10 061 723
- FR-A- 2 750 780
- US-A- 2 875 950
- US-A1- 2002 189 611

## Description

La présente invention concerne un indicateur de doses, ainsi qu'un dispositif de distribution de produit fluide comportant un tel indicateur.

Les indicateurs ou compteurs de doses sont bien connus pour les dispositifs de distribution de produit fluide, et notamment les distributeurs de produits pharmaceutiques, cosmétiques ou du domaine de la parfumerie. Un tel compteur de doses est décrit dans le document DE 10061723. Ils peuvent être associés à des dispositifs à pompe ou des dispositif à valve, dans lesquels le produit est distribué au moyen d'un gaz propulseur. Une exigence importante, notamment pour les distributeurs de médicaments, est d'éviter tout risque de sous-comptage. Pour ce faire, il est nécessaire de compter la distribution de la dose en début de course d'actionnement de la pompe ou de la valve, notamment pour éviter qu'en cas d'actionnement partiel, une dose, même partiellement distribuée, ne soit pas comptée par le compteur. Une autre exigence est de réaliser un compteur comportant un minimum de pièces constitutives, ce qui rend la fabrication et l'assemblage de celui-ci moins compliqués et donc moins coûteux, et qui diminue les risques de disfonctionnement du compteur. De même, il est souvent souhaitable de disposer d'un compteur capable de compter un grand nombre de doses, par exemple cent vingt ou deux cents doses, sans avoir besoin de réaliser un compteur extrêmement complexe ou ayant des dimensions trop importantes.

La présente invention a pour but de fournir un nouvel indicateur de doses pour dispositif de distribution de produit fluide qui remplit de manière optimale toutes les exigences susmentionnées.

En particulier, la présente invention a pour but de fournir un indicateur de doses qui permet de compter la dose en début de course d'actionnement de la pompe ou de la valve du dispositif, tout en étant de fonctionnement fiable.

La présente invention à également pour but de fournir un indicateur de doses qui comporte un minimum de pièces constitutives.

La présente invention a encore pour but de fournir un indicateur de doses qui soit simple et peu coûteux à fabriquer et à assembler.

La présente invention a également pour but de fournir un indicateur de doses qui permet de compter un grand nombre de doses.

La présente invention a donc pour objet un indicateur de doses pour dispositif de distribution de produit fluide selon la revendication 1.

Avantageusement, ledit élément d'indication est disposé autour dudit actionneur, ladite denture étant réalisée dans la paroi périphérique interne dudit élément d'indication.

Avantageusement, lesdits premier et second axes sont identiques.

Avantageusement, un élément de recouvrement, solidaire dudit corps, est disposé autour dudit élément d'indication, ledit élément de recouvrement comportant une fenêtre pour visualiser lesdits moyens d'indication dudit élément d'indication.

Avantageusement, l'un parmi l'élément d'indication et l'élément de recouvrement comporte des moyens de guidage coopérant avec des moyens de guidage complémentaires prévus sur l'autre élément.

Avantageusement, lesdits moyens de guidage comportent au moins une rainure de guidage et lesdits moyens de guidage complémentaires comportent au moins une projection de guidage.

Avantageusement, ladite rainure de guidage, qui peut notamment être hélicoïdale, fait plusieurs tours autour dudit élément d'indication, respectivement autour dudit élément de recouvrement, permettant à l'indicateur de compter un nombre de doses supérieur au nombre de dents prévues dans la denture de l'élément d'indication.

Avantageusement, l'un parmi l'actionneur et les moyens d'actionnement comporte au moins un organe d'actionnement au moins partiellement oblique par rapport à la direction de déplacement translatif desdits moyens d'actionnement, ledit au moins un organe d'actionnement coopérant avec au moins un organe d'actionnement complémentaire prévu sur l'autre parmi l'actionneur et les moyens d'actionnement, de sorte qu'une translation des moyens d'actionnement est transformée en rotation dudit actionneur.

Avantageusement, ledit au moins un organe d'actionnement est une rainure d'actionnement et ledit au moins un organe d'actionnement complémentaire est une projection d'actionnement.

Avantageusement, lesdits moyens d'entraînement de l'actionneur comportent une patte flexible supportant une projection d'entraînement coopérant avec les dents de la denture de l'élément d'indication.

Avantageusement, ladite patte flexible comporte une première partie de patte flexible et une seconde partie de patte flexible, la première partie de patte flexible supportant la projection d'entraînement et la seconde partie de patte flexible reliant ladite première patte flexible audit actionneur.

Avantageusement, pour assurer un comptage à chaque actionnement et compenser les tolérances de fabrication, l'angle de rotation de l'actionneur est supérieur à l'angle défini par une dent de la denture de l'élément d'indication, le corps comportant des moyens de butée pour bloquer la rotation de l'élément d'indication après rotation sur une dent de la denture, la rotation supplémentaire de l'actionneur étant compensée par une flexion de la seconde partie de patte flexible des moyens d'entraînement.

Avantageusement, ledit corps comporte une partie de paroi au moins partiellement cylindrique disposée entre ledit actionneur et ledit élément d'indication, ladite partie de paroi comportant une découpe formant un passage pour les moyens d'entraînement de l'actionneur vers la denture de l'élément d'indication.

Avantageusement, un bord de ladite découpe forme lesdits moyens de butée.

Avantageusement, ledit corps comporte des moyens anti-retour pour l'élément d'indication, empêchant celui-ci de tourner dans le sens inverse de celui qui lui est imparti par l'actionneur.

Avantageusement, lesdits moyens anti-retour comporte une patte flexible comportant une projection anti-retour coopérant avec ladite denture.

Avantageusement, des moyens élastiques sont prévus pour solliciter ledit actionneur vers sa position de repos lorsque les moyens d'actionnement reviennent vers leur position de repos.

Avantageusement, lesdits moyens élastiques comportent au moins une lame élastique solidaire dudit actionneur, ladite au moins une lame élastique étant élastiquement déformée lors de l'actionnement du dispositif.

La présente invention a également pour objet un dispositif de distribution de produit fluide comportant un réservoir contenant le produit fluide, un organe de distribution, tel qu'une pompe ou une valve, et une tête de distribution incorporant un orifice de distribution, ledit dispositif comportant un indicateur de doses suivant la revendication 1.

Avantageusement, le corps est une partie de ladite tête, lesdits moyens d'actionnement étant solidaire de ladite tête.

Avantageusement, lesdits moyens d'actionnement sont formés sur un insert inséré dans ladite tête en amont dudit orifice de distribution.

D'autres caractéristiques et avantages de la présente invention apparaîtront plus clairement au cours de la description détaillée suivante de deux modes de réalisation de celle-ci, faite en référence aux dessins joints, donnés à titre d'exemples non limitatifs, et sur lesquels :
- la figure 1 est une vue schématique en perspective éclatée d'un dispositif de distribution de produit fluide selon un premier mode de réalisation de la présente invention ;
- la figure 2 est une vue similaire à celle de la figure 1 montrant un second mode de réalisation de la présente invention ;
- la figure 3 est une vue schématique en perspective d'une partie du dispositif de la figure 1 ;
- la figure 4 est une vue similaire à celle de la figure 3, montrant une partie du dispositif de la figure 2.
- la figure 5 est une vue schématique en perspective d'un actionneur selon un mode de réalisation avantageux de la présente invention ;
- la figure 6 est une vue schématique en perspective d'un élément d'indication selon un mode de réalisation avantageux de la présente invention ;
- la figure 7 est une vue schématique en perspective d'un élément de recouvrement adapté au premier mode de réalisation de l'invention représenté sur la figure 1 ;
- la figure 8 est une vue schématique en perspective d'un élément de recouvrement adapté pour le second mode de réalisation décrit sur la figure 2 ;
- la figure 9 est une vue schématique en perspective d'une partie de l'indicateur selon un mode de réalisation avantageux de la présente invention ;
- la figure 10 est une vue schématique en perspective partiellement découpée d'un dispositif de distribution incorporant un indicateur selon le premier mode de réalisation représenté sur la figure 1 ; et
- la figure 11 est une vue similaire à celle de la figure 10 prise selon un autre angle de vue.

L'invention va être décrite ci-après en référence à deux modes de réalisation, représentée respectivement sur les figures 1 et 2, mais il est entendu que la présente invention a une application beaucoup plus large, et s'applique à tous types de dispositif de distribution de produit fluide.

En se référant plus particulièrement à la figure 1, le dispositif comporte un réservoir 100 sur lequel est monté un organe de distribution 200 tel qu'une pompe ou une valve. Dans l'exemple de la figure 1, l'organe de distribution est une pompe 200, qui peut être fixée sur le réservoir par exemple au moyen d'une bague de fixation 19. Le dispositif comporte en outre une tête de distribution 6 incorporant un orifice de distribution (non représenté). La tête 6 est déplaçable axialement par rapport à la pompe 200 pour actionner celle-ci et distribuer le produit contenu dans le réservoir 100. Dans l'exemple représenté sur la figure 1, la tête de distribution 6 est du type nasale, mais il est entendu que tout autre type de tête est également applicable à la présente invention. La tête 6 comporte un corps 4, de préférence réalisé de manière monobloc avec la tête, ledit corps 4 étant adapté à recevoir un indicateur ou compteur de doses comme cela sera décrit ci-après. Ce compteur ou indicateur de dose comporte un actionneur 1 qui est monté rotatif par rapport audit corps 4 autour d'un premier axe. De préférence, cet axe de rotation correspond à l'axe central du dispositif. Avantageusement, comme visible sur les figures 10 et 11, ledit actionneur 1 repose sur la bague de fixation 19, ce qui le maintient axialement fixe lors de l'actionnement du dispositif. Un élément d'indication cylindrique 2 est également monté rotatif par rapport au corps 4 autour d'un second axe. De préférence, ce second axe est identique au premier axe de rotation de l'actionneur et correspond donc également de préférence à l'axe central du dispositif.

L'élément d'indication 2 comporte une denture 21 qui coopère avec des moyens d'entraînement 14, 15 de l'actionneur 1. Avantageusement, comme visible sur les figures 1, 2 et 6, la denture 21 est formée dans la paroi périphérique interne de l'élément d'indication 2, celui-ci étant disposé autour de l'actionneur 1. Les moyens d'entraînement 14, 15 de l'actionneur 1 comportent avantageusement une patte flexible 15 supportant un projection d'entraînement 14 qui coopère avec les dents de la denture 21 de l'élément d'indication 2, pour entraîner cet élément d'indication 2 en rotation à chaque fois que l'actionneur 1 entraîné en rotation. L'élément d'indication 2 supporte des moyens d'indication 25, tels que des nombres ou des symboles, pour permettre à l'utilisateur de visualiser le nombre de doses distribuées ou restant à distribuer dudit dispositif de distribution.

Le principe de fonctionnement de l'indicateur de la présente invention est le suivant : l'actionneur 1 coopère avec des moyens d'actionnement 7 qui sont solidaires du corps 4 et qui sont déplaçables en translation à chaque actionnement du dispositif de distribution. Ce déplacement en translation des moyens d'actionnement 7 est transformé en rotation dudit actionneur, de sorte que chaque actionnement du dispositif provoque une rotation de l'élément d'indication 2 par l'intermédiaire de l'actionneur 1, pour compter une dose.

De préférence, soit l'actionneur 1, soit les moyens d'actionnement 7 comportent des organes d'actionnement 8, réalisés avantageusement par au moins une rainure d'actionnement 8. L'autre de ces deux éléments comporte des organes d'actionnement complémentaires 17, réalisés avantageusement par au moins une projection d'actionnement 17 coopérant avec ladite au moins une rainure d'actionnement 8. Dans les exemples représentés sur les figures, ce sont les moyens d'actionnement 7 qui comportent deux rainures 8 diamétralement opposées, et l'actionneur 1 comporte deux projections 17 diamétralement opposées coulissant dans lesdites rainures 8. Comme visible notamment sur la figure 3, ces rainures 8 sont au moins partiellement obliques par rapport à la direction de déplacement translatif des moyens d'actionnement 7. Ainsi, un déplacement translatif des moyens d'actionnement 7 provoque une rotation de l'actionneur 1 par l'intermédiaire desdites projections 17 qui coulissent dans lesdites rainures et qui, au moment où arrive la partie oblique desdites rainures 8, entraînent l'actionneur 1 en rotation. L'actionneur 1, par l'intermédiaire de la patte flexible 15 et de la projection d'entraînement 14, entraîne alors l'élément d'indication 2 également en rotation pour compter une dose.

Avantageusement, il est prévu un élément de recouvrement 3 disposé autour de l'élément d'indication 2. Cet élément de recouvrement 3 est de préférence solidaire du corps 4 et comporte une fenêtre 24 permettant de visualiser les moyens d'indication 25 de l'élément d'indication 2. Comme visible notamment sur la figure 6, l'élément d'indication 2 peut comporter des moyens de guidage 22, réalisés avantageusement par au moins une rainure de guidage 22. Ces moyens de guidage 22 coopèrent avec des moyens de guidage complémentaires 23, réalisés avantageusement par au moins une projection de guidage 23 prévue dans l'élément de recouvrement 3. En variante, on pourrait disposer les moyens de guidage 22 dans l'élément de recouvrement 3 et les moyens de guidage complémentaires 23 sur l'élément d'indication 2. De préférence, la rainure de guidage 22 est avantageusement hélicoïdale, et fait avantageusement plusieurs tours autour de l'élément d'indication 2 ce qui permet à l'indicateur de compter un nombre de doses supérieur au nombre de dents prévues dans la denture 21 de l'élément d'indication 2. Dans les exemples représentés, l'élément d'indication 2 comporte ainsi soixante dents et la rainure de guidage 22, qui dans l'exemple de la figure 6 fait deux tours, permet donc de compter cent vingt doses. Pour augmenter le nombre de doses que l'indicateur peut compter, il suffit d'augmenter le nombre de dents dans la denture 21 et/ou d'augmenter le nombre de tours pour la rainure de guidage 22. Il est à noter que cette rainure de guidage 22 n'est pas nécessairement hélicoïdale, mais pourrait être réalisée par des parties circulaires parallèles reliées les une aux autres par des rampes obliques. On pourrait prévoir des fractions de tours circulaires et/ou obliques reliées entre elles. L'élément de recouvrement 3 étant fixe par rapport au corps 4, l'élément d'indication 2 se déplace donc en rotation et éventuellement en translation par rapport audit élément de recouvrement 3 au fur et à mesure que la projection 23 coulisse dans la rainure de guidage 22. Comme visible sur les figures 1 et 3, les moyens-d'actionnement 7 peuvent être solidaires d'un insert 5 qui est inséré à l'intérieur de la tête 6. Cet insert 5 sert notamment à limiter le volume mort du canal d'expulsion pour le produit et à former un spray de pulvérisation au niveau de l'orifice de distribution. En variante, les moyens d'actionnement 7 pourraient être réalisés sur une partie fixe de la tête 6 ou sur une autre partie rapportée. Comme visible sur la figure 3, la rainure d'actionnement 8 comporte avantageusement une partie initiale rectiligne qui permet l'assemblage du dispositif, puis une partie oblique qui permet le comptage de la dose, et enfin à nouveau une partie rectiligne qui permet de poursuivre la course d'actionnement du dispositif. Ainsi, en disposant la partie oblique en tout début de course d'actionnement du dispositif, on assure un comptage sure et fiable des le début de la course d'actionnement, et on évite ainsi tout risque de sous-comptage. Dans l'hypothèse où les moyens d'actionnement 7 sont formés sur un insert 5, on prévoit avantageusement des ailettes de positionnement 9 coopérant avec des rainures de positionnement 10 correspondantes dans la tête 6 pour éviter toute rotation dudit insert 5 par rapport à la tête 6. En effet, les moyens d'actionnement 7 sont destinés à n'exercer qu'un mouvement de translation, et toute rotation de ces moyens d'actionnement doit donc être évitée.

L'actionneur 1 comporte avantageusement un manchon 16 qui entoure les moyens d'actionnement 7, comme visible sur les figures 10 et 11. Lors de l'actionnement, et donc du déplacement axial de la tête de distribution 6 par rapport au récipient 100, l'unité formée par la tête 6, l'insert 5 (s'il est prévu), l'élément d'indication 2 et l'élément de recouvrement 3 se déplace axialement par rapport à l'actionneur 1 et au réservoir 100. L'actionneur 1 est maintenu axialement en position en reposant sur la bague de fixation 19. Les rainures d'actionnement hélicoïdales ou au moins partiellement obliques 8 provoquent une rotation de l'actionneur 1 par l'intermédiaire des projections d'actionnement 17 qui coulissent dans lesdites rainures d'actionnement 8 lors de l'actionnement du dispositif. Avantageusement, pour éviter tout risque de sous-comptage et notamment pour compenser les tolérances de fabrication, on réalise les rainures d'actionnement 8 de telle manière à provoquer une rotation supérieure à celle correspondant à l'angle formé par une dent de la denture 21. A titre d'exemple, dans les exemples représentés, la denture comporte soixante dents, de sorte que chaque dent définit un angle de six degrés. Ainsi, on prévoit de préférence que l'actionneur 1 réalise une rotation supérieure à ces six degrés, par exemple neuf degrés sur l'ensemble de la course d'actionnement. Cette sur-rotation permet de compenser les tolérances de fabrication éventuelles et garantit un comptage à chaque actionnement. Bien entendu, des moyens sont prévus pour bloquer la rotation de l'élément d'indication 2 après la rotation d'une dent, c'est-à-dire de six degrés. Ces moyens comportent avantageusement une butée 13 formée sur le corps 4 et qui coopère avec la patte flexible 15 de l'actionneur 1. Plus précisément, cette patte flexible 15 peut comporter une première partie de patte flexible 15a et une seconde partie de patte flexible 15b. Comme visible sur la figure 5, la première partie de patte flexible 15a supporte la projection d'entraînement 14 alors que la seconde partie de patte 15b relie la première partie de patte 15a à l'actionneur 1. En se référant à la figure 9, le fonctionnement du système apparaît plus clairement. Ainsi, après avoir provoqué la rotation de six degrés de l'élément d'indication 2, la projection d'entraînement 14 vient en butée avec la butée 13 du corps 4. La sur-rotation de l'actionneur 1 est alors compensée par la seconde partie de patte flexible 15b, qui peut se plier et permettre donc une poursuite de la rotation de l'actionneur 1 tout en maintenant bloquée la projection d'entraînement 14 et donc l'élément d'indication 2. Cette butée 13 est avantageusement formée dans le corps 4 au niveau d'une découpe 40 prévue dans une partie de paroi au moins partiellement cylindrique et qui s'étend autour de l'actionneur 1 mais à l'intérieur de l'élément d'indication 2. Cette découpe 40 sert notamment au passage de la patte flexible 15 et de la projection d'entraînement 14 en direction de la denture 21. Par ailleurs, ce corps 4 peut également comporter des moyens anti-retour qui peuvent être formés par une patte flexible 11 supportant une projection anti-retour 12 coopérant également avec ladite denture 21. Ces moyens anti-retour empêchent toutes rotation de l'élément d'indication 2 dans le sens opposé à celui qui lui est imparti par l'actionneur 1.

Après actionnement, lorsque le système revient vers sa position de repos, la projection d'entraînement 14 peut glisser contre les dents de la denture 21 grâce à la flexion de la première partie de la patte flexible 15a. Comme expliqué précédemment, il n'y a aucun risque que l'élément d'indication ne soit entraîné en rotation par cette opération, grâce aux moyens anti-retour prévus sur le corps 4.

Avantageusement, on prévoit des moyens élastiques 18 pour solliciter l'actionneur 1 vers sa position de repos lorsque les moyens d'actionnement 7 reviennent vers la position de repos. Plus précisément, ces moyens élastiques 18 sollicitent l'actionneur 1 en butée contre la bague de fixation 19, et évite donc que l'actionneur 1 ne soit déplacé axialement avec les moyens d'actionnement 7 lorsque ceux-ci remontent vers leur position de repos, par exemple par frottement. Ces moyens élastiques 18 peuvent être réalisés de manière quelconque, mais avantageusement les exemples représentés montrent deux lames élastiques 18 solidaires de l'actionneur 1 qui sont élastiquement déformées lors de l'actionnement du dispositif. Bien entendu, des moyens élastiques séparés de l'actionneur pourraient être envisagés.

Les figures 2, 4 et 8 décrivent des éléments d'un second mode de réalisation de l'invention, dans lequel la tête de distribution 6 n'est pas nasale mais buccale, et pour lesquels l'organe de distribution 200 peut être une valve plutôt qu'une pompe. L'indicateur fonctionne de manière très similaire à celui décrit précédemment, et la différence ne réside dans le fait que la tête 6 ne comporte pas d'insert 5, les moyens d'actionnement 7 étant donc réalisés directement dans ladite tête 6, comme visible sur la figure 4. De même, l'élément de recouvrement 3 comporte des ailettes latérales lui permettant de se fixer à la tête de distribution buccale 6 comme visible sur la figure 2.

Bien que la présente invention ait été décrite en référence à deux modes de réalisation, il est clair que diverses modifications sont envisageables. Ainsi par exemple la forme et la longueur des organes d'actionnement 8 et/ou des organes d'actionnement complémentaires 17 prévus dans les moyens d'actionnement 7 peuvent être modifiés pour adapter le dispositif à des courses de pompe ou de valve différentes et/ou pour compenser les tolérances globales du système. La ou les rainures d'actionnement 8 pourraient être remplacées par une ou des nervures correspondantes, coopérant avec des organes d'actionnement complémentaires 17 appropriés. De même, la ou les rainures de guidage 22 pourraient être remplacées par une ou des nervures correspondantes, coopérant avec des moyens de guidage complémentaires 23 appropriés. Les organes d'actionnement 8 peuvent également être formés sur un manchon qui pourrait être séparé de l'insert 5 même en cas d'utilisation d'un tel insert. Ce manchon pourrait être une partie de la tête 6 ou un composant séparé. Le nombre maximal de doses que le système peut compter peut également varier simplement en adaptant le nombre de dents de la denture 21 et/ou les tours ou fractions de tours des moyens de guidage 22 de l'élément d'indication 2. La forme desdits moyens de guidage 22 et/ou des moyens de guidage complémentaires 23 peut être quelconque à condition qu'elle permette un guidage radial et/ou vertical de l'élément d'indication 2 par rapport à l'élément de recouvrement 3. De même, l'élément de recouvrement 3 comporte sur les dessins une seule projection de guidage 23 coopérant avec la rainure de guidage 22, mais le système pourrait utiliser plusieurs projections de guidage, ou des moyens de guidage complémentaires ayant des formes différentes de celles représentées.

D'autres modifications sont également envisageables pour l'homme du métier sans sortir du cadre de la présente invention tel que défini par les revendications annexées.

## Revendications

1. Indicateur de doses pour dispositif de distribution de produit fluide, ledit indicateur comportant :
- un corps (4),
- un actionneur (1) monté rotatif par rapport audit corps (4) autour d'un premier axe et comportant des moyens d'entraînement (14, 15),
- un élément d'indication cylindrique (2) monté rotatif par rapport audit corps (4) autour d'un second axe, comportant une denture (21) coopérant avec lesdits moyens d'entraînement (14, 15) dudit actionneur (1) pour être déplacé en rotation à chaque actionnement du dispositif de distribution, ledit éléments d'indication (2) comportant en outre des moyens d'indication (25) numériques et/ou symboliques pour indiquer à l'utilisateur le nombre de doses distribuées on restant à distribuer dudit dispositif de distribution,
- ledit actionneur (1) coopérant avec des moyens d'actionnement (7) solidaire dudit corps (4), lesdits moyens d'actionnement (7) étant déplaçables en translation à chaque actionnement du dispositif de distribution et coopérant avec ledit actionneur (1) pour transformer la translation desdits moyens d'actionnement (7) en une rotation dudit actionneur (1),
**caractérisé en ce que**
- l'un parmi l'actionneur (1) et les moyens d'actionnement (7) comporte au moins un organe d'actionnement (8) partiellement oblique par rapport à la direction de déplacement translatif desdits moyens d'actionnement (7), ledit au moins un organe d'actionnement (8) coopérant avec au moins un organe d'actionnement complémentaire (17) prévu sur l'autre parmi l'actionneur (1) et les moyens d'actionnement (7), de sorte qu'une translation des moyens d'actionnement (7) est transformée en rotation dudit actionneur (1),
- et **en ce que** ledit organe d'actionnement (8) comporte une partie oblique pour réaliser le comptage de la dose et une partie rectiligne disposée après ladite partie oblique dans le sens d'actionnement desdits moyens d'actionnement (7), ladite partie rectiligne permettant une poursuite de la course d'actionnement du dispositif après comptage de la dose.

2. Indicateur selon la revendication 1, dans lequel ledit élément d'indication (2) est disposé autour dudit actionneur (1), ladite denture (21) étant réalisée dans la paroi périphérique interne dudit élément d'indication (2).

3. Indicateur selon la revendication 1 ou 2, dans lequel lesdits premier et second axes sont identiques.

4. Indicateur selon l'une quelconque des revendications précédentes, dans lequel un élément de recouvrement (3), solidaire dudit corps (4), est disposé autour dudit élément d'indication (2), ledit élément de recouvrement (3) comportant une fenêtre (24) pour visualiser lesdits moyens d'indication (25) dudit élément d'indication (2).

5. Indicateur selon la revendication 4, dans lequel l'un parmi l'élément d'indication (2) et l'élément de recouvrement (3) comporte des moyens de guidage (22) coopérant avec des moyens de guidage complémentaires (23) prévus sur l'autre élément (3, 2).

6. Indicateur selon la revendication 5, dans lequel lesdits moyens de guidage (22) comportent au moins une rainure de guidage (22) et lesdits moyens de guidage complémentaires comportent au moins une projection de guidage (23).

7. Indicateur selon la revendication 6, dans lequel ladite rainure guidage (22), qui peut notamment être hélicoïdale, fait plusieurs tours autour dudit élément d'indication (2) respectivement autour dudit élément de recouvrement (3), permettant à l'indicateur de compter un nombre de doses supérieur au nombre de dents prévues dans la denture (21) de l'élément d'indication (2).

8. Indicateur selon l'une quelconque des revendications précédentes, dans laquelle ladite partie oblique est prévue au début de la course d'actionnement du dispositif.

9. Indicateur selon l'une quelconque des revendications précédentes, dans lequel ledit au moins un organe d'actionnement (8) est une rainure d'actionnement (8) et ledit au moins un organe d'actionnement complémentaire (17) est une projection d'actionnement (17).

10. Indicateur selon l'une quelconque des revendications précédentes, dans lequel lesdits moyens d'entraînement (14, 15) de l'actionneur comportent une patte flexible (15) supportant une projection d'entraînement (14) coopérant avec les dents de la denture (21) de l'élément d'indication (2).

11. Indicateur selon la revendication 10, dans lequel ladite patte flexible (15) comporte une première partie de patte flexible (15a) et une seconde partie de patte flexible (15b), la première partie de patte flexible (15a) supportant la projection d'entraînement (14) et la seconde partie de batte flexible (15b) reliant ladite première patte flexible (15a) audit actionneur (1).

12. Indicateur selon la revendication 11, dans lequel, pour assurer un comptage à chaque actionnement et compenser les tolérances de fabrication, l'angle de rotation de l'actionneur (1) est supérieur à l'angle défini par une dent de la denture (21) de l'élément d'indication (2), le corps (4) comportant des moyens de butée (13) pour bloquer la rotation de l'élément d'indication (2) après rotation sur une dent de la denture (21), la rotation supplémentaire de l'actionneur (1) étant compensée par une flexion de la seconde partie de patte flexible (15b) des moyens d'entraînement (14, 15).

13. Indicateur selon l'une quelconque des revendications précédentes, dans lequel ledit corps (4) comporte une partie de paroi au moins partiellement cylindrique (4) disposée entre ledit actionneur (1) et ledit élément d'indication (2), ladite partie de paroi comportant une découpe (40) formant un passage pour les moyens d'entraînement (14, 15) de l'actionneur (1) vers la denture (21) de l'élément d'indication (2).

14. Indicateur selon les revendications 12 et 13, dans lequel un bord (13) de ladite découpe (40) forme lesdits moyens de butée (13).

15. Indicateur selon la revendication 12 ou 13, dans lequel ledit corps (4) comporte des moyens anti-retour (11, 12) pour l'élément d'indication (2), empêchant celui-ci de tourner dans le sens inverse de celui qui lui est imparti par l'actionneur (1).

16. Indicateur selon la revendication 15, dans lequel lesdits moyens anti-retour (11, 12) comporte une patte flexible (11) comportant une projection anti-retour (12) coopérant avec ladite denture (21).

17. Indicateur selon l'une quelconque des revendications précédentes, dans lequel des moyens élastiques (18) sont prévus pour solliciter ledit actionneur (1) vers sa position de repos lorsque les moyens d'actionnement (7) reviennent vers leur position de repos.

18. Indicateur selon la revendications 17, dans lequel lesdits moyens élastiques (18) comportent au moins une lame élastique (18) solidaire dudit actionneur (1), ladite au moins une lame élastique (18) étant élastiquement déformée lors de l'actionnement du dispositif.

19. Dispositif de distribution de produit fluide comportant un réservoir (100) contenant le produit fluide, un organe de distribution (200), tel qu'une pompe ou une valve, et une tête de distribution (6) incorporant un orifice de distribution, **caractérisé en ce que** ledit dispositif comporte un indicateur de doses selon l'une quelconque des revendications précédentes.

20. Dispositif selon la revendication 19, dans lequel le corps (4) est une partie de ladite tête (6), lesdits moyens d'actionnement (7) étant solidaire de ladite tête (6).

21. Dispositif selon la revendication 19 ou 20, dans lequel lesdits moyens d'actionnement (7) sont formés sur un insert (5) inséré dans ladite tête (6) en amont dudit orifice de distribution.

## Claims

1. A dose indicator for a fluid dispenser device, said indicator comprising:
• a body (4);
• an actuator (1) that is mounted to turn relative to said body (4) about a first axis, and including drive means (14, 15); and
• a cylindrical indicator element (2) that is mounted to turn relative to said body (4) about a second axis and including a set of teeth (21) that co-operate with said drive means (14, 15) of said actuator (1) so as to turn each time the dispenser device is actuated, said indicator element (2) further including numeric and/or symbolic indicator means (25) so as to indicate to the user the number of doses that have been dispensed or that remain to be dispensed from said dispenser device;
• said actuator (1) co-operating with actuator means (7) secured to said body (4), said actuator means (7) being displaced in translation each time the dispenser device is actuated, and co-operating with said actuator (1) so as to transform the translation of said actuator means (7) into said actuator (1) turning, said indicator being **characterized in that**
• one amongst the actuator (1) and the actuator means (7) includes at least one actuator member (8) that is partially oblique relative to the direction of displacement in translation of said actuator means (7), said at least one actuator member (8) co-operating with at least one complementary actuator member (17) provided on the other one amongst the actuator (1) and the actuator means (7), so that a displacement in translation of the actuator means (7) is transformed into said actuator (1) turning,
• and **in that** said actuator member (8) comprises an oblique portion that enables the dose to be counted, and a rectilinear portion disposed after said oblique portion in the actuation direction of said actuator means (7), said rectilinear portion enabling the actuation stroke of the device to be continued after the dose has been counted.

2. An indicator according to claim 1, in which said indicator element (2) is disposed around said actuator (1), said set of teeth (21) being formed on the inside peripheral wall of said indicator element (2).

3. An indicator according to claim 1 or claim 2, in which said first and second axes are identical.

4. An indicator according to any preceding claim, in which a cover element (3), secured to said body (4), is disposed around said indicator element (2), said cover element (3) including a window (24) in order to see said indicator means (25) of said indicator element (2).

5. An indicator according to claim 4, in which one amongst the indicator element (2) and the cover element (3) includes guide means (22) that co-operate with complementary guide means (23) provided on the other element (3, 2).

6. An indicator according to claim 5, in which said guide means (22) comprise at least one guide groove (22), and said complementary guide means comprise at least one guide projection (23).

7. An indicator according to claim 6, in which said guide groove (22), which may in particular be helical, winds around said indicator element (2) in a plurality of turns, or alternatively around said cover element (3), enabling the indicator to count a number of doses that is greater than the number of teeth provided in the set of teeth (21) of the indicator element (2).

8. An indicator according to any preceding claim, in which said oblique portion is provided at the start of the actuation stroke of the device.

9. An indicator according to any preceding claim, in which said at least one actuator member (8) is an actuator groove (8), and said at least one complementary actuator member (17) is an actuator projection (17).

10. An indicator according to any preceding claim, in which said drive means (14, 15) of the actuator comprise a flexible tab (15) supporting a drive projection (14) that co-operates with the teeth of the set of teeth (21) of the indicator element (2).

11. An indicator according to claim 10, in which said flexible tab (15) comprises a first flexible tab portion (15a), and a second flexible tab portion (15b), the first flexible tab portion (15a) supporting the drive projection (14), and the second flexible tab portion (15b) connecting said first flexible tab (15a) to said actuator (1).

12. An indicator according to claim 11, in which, in order to ensure a count at each actuation, and in order to compensate for manufacturing tolerances, the angle through which the actuator (1) turns is greater than the angle defined by a tooth in the set of teeth (21) of the indicator element (2), the body (4) including abutment means (13) to prevent the indicator element (2) from turning through more than one tooth in the set of teeth (21), the additional amount through which the actuator (1) turns being compensated by the second flexible-tab portion (15b) of the drive means (14, 15) flexing.

13. An indicator according to any preceding claim, in which said body (4) includes a wall portion (4) that is cylindrical, at least in part, and that is disposed between said actuator (1) and said indicator element (2), said wall portion having a cut-out (40) forming a passage for passing the drive means (14, 15) of the actuator (1) to the set of teeth (21) of the indicator element (2).

14. An indicator according to claim 12 and claim 13, in which an edge (13) of said cut-out (40) forms said abutment means (13).

15. An indicator according to claim 12 or claim 13, in which said body (4) includes anti-return means (11, 12) for the indicator element (2), said anti-return means preventing said element from turning in the direction opposite to the direction imparted thereto by the actuator (1).

16. An indicator according to claim 15, in which said anti-return means (11, 12) comprises a flexible tab (11) including an anti-return projection (12) that co-operates with said set of teeth (21).

17. An indicator according to any preceding claim, in which resilient means (18) are provided so as to urge said actuator (1) towards its rest position while the actuator means (7) are returning to their rest position.

18. An indicator according to claim 17, in which said resilient means (18) comprise at least one resilient blade (18) that is secured to said actuator (1), said at least one resilient blade (18) being elastically deformed while the device is being actuated.

19. A fluid dispenser device comprising: a reservoir (100) containing the fluid; a dispenser member (200), such as a pump or a valve; and a dispenser head (6) incorporating a dispenser orifice, said device being **characterized in that** it further comprises a dose indicator according to any preceding claim.

20. A device according to claim 19, in which the body (4) is a portion of said head (6), said actuator means (7) being secured to said head (6).

21. A device according to claim 19 or claim 20, in which said actuator means (7) are formed on an insert (5) that is inserted into said head (6) upstream from said dispenser orifice.

## Patentansprüche

1. Dosisanzeiger für eine Ausgabevorrichtung für ein fluides Produkt, wobei der Anzeiger aufweist:
- einen Körper (4),
- eine Betätigungsvorrichtung (1), die in Bezug auf den Körper (4) um eine erste Achse drehbar angebracht ist und Mitnahmemittel (14, 15) aufweist,
- ein zylindrisches Anzeigeelement (2), das in Bezug auf den Körper (4) um eine zweite Achse drehbar angebracht ist und eine Verzahnung (21) aufweist, die mit den Mitnahmemitteln (14, 15) der Betätigungsvorrichtung (1) zusammenwirkt, um bei jeder Betätigung der Ausgabevorrichtung verdreht zu werden, wobei das Anzeigeelement (2) des Weiteren numerische und/oder symbolische Anzeigemittel (25) aufweist, um dem Benutzer die Anzahl der ausgegebenen oder zur Ausgabe verbleibenden Dosen der Ausgabevorrichtung anzuzeigen,
wobei die Betätigungsvorrichtung (1) mit Betätigungsmitteln (7) zusammenwirkt, die mit dem Körper (4) in einem Stück ausgebildet sind, wobei die Betätigungsmittel (7) bei jeder Betätigung der Ausgabevorrichtung verschoben werden und mit der Betätigungsvorrichtung (1) zusammenwirken, um die Verschiebung der Betätigungsmittel (7) in eine Drehung der Betätigungsvorrichtung (1) umzuwandeln,
**dadurch gekennzeichnet, dass**
- eines von Betätigungsvorrichtung (1) und Betätigungsmitteln (7) mindestens eine Betätigungseinrichtung (8) aufweist, die in Bezug auf die Verschiebungsrichtung der Betätigungsmittel (7) teilweise schräg verläuft, wobei die mindestens eine Betätigungseinrichtung (8) mit mindestens einer komplementären Betätigungseinrichtung (17) zusammenwirkt, die auf dem anderen von Betätigungsvorrichtung (1) und Betätigungsmitteln (7) vorgesehen ist, so dass eine Verschiebung der Betätigungsmittel (7) in eine Drehung der Betätigungsvorrichtung (1) umgewandelt wird,
- und dass die Betätigungseinrichtung (8) einen schrägen Teil zum Umsetzen der Zählung der Dosis und einen geradlinigen Teil aufweist, der in der Betätigungsrichtung der Betätigungsmittel (7) nach dem schrägen Teil angeordnet ist, wobei es der geradlinige Teil ermöglicht, nach Zählung der Dosis dem Betätigungsverlauf der Vorrichtung zu folgen.

2. Anzeiger nach Anspruch 1, wobei das Anzeigeelement (2) um die Betätigungsvorrichtung (1) herum angeordnet ist, wobei die Verzahnung (21) in der inneren Umfangswand des Anzeigeelements (2) ausgeführt ist.

3. Anzeiger nach Anspruch 1 oder 2, wobei die erste und die zweite Achse identisch sind.

4. Anzeiger nach einem der vorhergehenden Ansprüche, wobei ein mit dem Körper (4) einstückig ausgebildetes Abdeckelement (3) um das Anzeigeelement (2) herum angeordnet ist, wobei das Abdeckelement (3) ein Fenster (24) aufweist, um die Anzeigemittel (25) des Anzeigeelements (2) sichtbar zu machen.

5. Anzeiger nach Anspruch 4, wobei eines von Anzeigeelement (2) und Abdeckelement (3) Führungsmittel (22) aufweist, die mit auf dem anderen Element (3, 2) vorgesehenen komplementären Führungsmitteln (23) zusammenwirken.

6. Anzeiger nach Anspruch 5, wobei die Führungsmittel (22) mindestens eine Führungsnut (22) aufweisen und die komplementären Führungsmittel mindestens einen Führungsvorsprung (23) aufweisen.

7. Anzeiger nach Anspruch 6, wobei die Führungsnut (22), die insbesondere spiralförmig sein kann, mehrere Drehungen um das Anzeigeelement (2) bzw. um das Abdeckelement (3) ausführen kann, wodurch es dem Anzeiger möglich wird, eine Anzahl von Dosen zu zählen, die höher liegt als die Anzahl der in der Verzahnung (21) des Anzeigeelements (2) vorgesehenen Zähne.

8. Anzeiger nach einem der vorhergehenden Ansprüche, wobei der schräge Teil am Anfang des Betätigungsverlaufs der Vorrichtung vorgesehen ist.

9. Anzeiger nach einem der vorhergehenden Ansprüche, wobei die mindestens eine Betätigungseinrichtung (8) eine Betätigungsnut (8) und die mindestens eine komplementäre Betätigungseinrichtung (17) ein Betätigungsvorsprung (17) ist.

10. Anzeiger nach einem der vorhergehenden Ansprüche,
wobei die Mitnahmemittel (14, 15) der Betätigungsvorrichtung eine flexible Lasche (15) aufweisen, die einen Mitnahmevorsprung (14) trägt, der mit den Zähnen der Verzahnung (21) des Anzeigeelements (2) zusammenwirkt.

11. Anzeiger nach Anspruch 10, wobei die flexible Lasche (15) einen ersten Teil der flexiblen Lasche (15a) und einen zweiten Teil der flexiblen Lasche (15b) aufweist, wobei der erste Teil der flexiblen Lasche (15a) den Mitnahmevorsprung (14) trägt und der zweite Teil der flexiblen Lasche (15b) die erste flexible Lasche (15a) mit der Betätigungsvorrichtung (1) verbindet.

12. Anzeiger nach Anspruch 11, wobei zur Gewährleistung einer Zählung bei jeder Betätigung und zum Ausgleich von Fertigungstoleranzen der Drehwinkel der Betätigungsvorrichtung (1) größer ist als der durch einen Zahn der Verzahnung (21) des Anzeigeelements (2) definierte Winkel, wobei der Körper (4) Widerlagermittel (13) zum Sperren der Drehung des Anzeigeelements (2) nach Drehung auf einem Zahn der Verzahnung (21) aufweist, wobei die weitere Drehung der Betätigungsvorrichtung (1) durch eine Biegung des zweiten Teils der flexiblen Lasche (15b) der Mitnahmemittel (14, 15) kompensiert wird.

13. Anzeiger nach einem der vorhergehenden Ansprüche, wobei der Körper (4) einen zumindest teilweise zylindrischen Wandteil (4) aufweist, der zwischen der Betätigungsvorrichtung (1) und dem Anzeigeelement (2) angeordnet ist, wobei der Wandteil eine Ausnehmung (40) aufweist, die einen Durchgang für die Mitnahmemittel (14, 15) der Betätigungsvorrichtung (1) zur Verzahnung (21) des Anzeigeelements (2) bildet.

14. Anzeiger nach den Ansprüchen 12 und 13, wobei ein Rand (13) der Ausnehmung (40) die Widerlagermittel (13) bildet.

15. Anzeiger nach Anspruch 12 oder 13, wobei der Körper (4) Rückdrehsicherungsmittel (11, 12) für das Anzeigeelement (2) aufweist, die dieses daran hindern, sich in eine Richtung zu drehen, die zu der ihm von der Betätigungsvorrichtung (1) erteilten Richtung entgegengesetzt ist.

16. Anzeiger nach Anspruch 15, wobei die Rückdrehsicherungsmittel (11, 12) eine flexible Lasche (11) aufweisen, die einen Rückdrehsicherungsvorsprung (12) aufweist, die mit der Verzahnung (21) zusammenwirkt.

17. Anzeiger nach einem der vorhergehenden Ansprüche,
wobei elastische Mittel (18) vorgesehen sind, um die Betätigungsvorrichtung (1) in ihrer Ruheposition zu belasten, wenn die Betätigungsmittel (7) in ihre Ruheposition zurückkehren.

18. Anzeiger nach Anspruch 17, wobei die elastischen Mittel (18) mindestens eine elastische Lamelle (18), die mit der Betätigungsvorrichtung (1) einstückig ausgebildet ist, aufweist, wobei die mindestens eine elastische Lamelle (18) bei Betätigung der Vorrichtung elastisch verformt wird.

19. Ausgabevorrichtung für ein fluides Produkt, aufweisend einen Behälter (100), der das fluide Produkt enthält, eine Ausgabeeinrichtung (200), wie eine Pumpe oder ein Ventil, und einen Ausgabekopf (6), der eine Ausgabeöffnung enthält, **dadurch gekennzeichnet, dass** die Vorrichtung einen Dosisanzeiger nach einem der vorhergehenden Ansprüche aufweist.

20. Vorrichtung nach Anspruch 19, wobei der Körper (4) ein Teil des Kopfes (6) ist, wobei die Betätigungsmittel (7) mit dem Kopf (6) einstückig ausgebildet sind.

21. Vorrichtung nach Anspruch 19 oder 20, wobei die Betätigungsmittel (7) auf einem Einsatz (5) ausgebildet sind, der stromaufwärts der Ausgabeöffnung in den Kopf (6) eingefügt ist.
